# EUROPÄISCHE PATENTSCHRIFT

(11) **EP 3 900 123 B1**
(45) Veröffentlichungstag und Bekanntmachung des Hinweises auf die Patenterteilung: **02.04.2025**
(21) Anmeldenummer: 19835821.0
(22) Anmeldetag: 20.12.2019
(51) Int. Cl.: H01R 31/06, H01R 27/00, H01R 39/06, H01R 35/04, H01R 13/447, H01R 24/70, H01R 13/688

(54) **REISEADAPTER SOWIE SET UMFASSEND EINEN REISEADAPTER**
TRAVEL ADAPTER AND SET COMPRISING A TRAVEL ADAPTER
ADAPTATEUR DE VOYAGE AINSI QU'ENSEMBLE COMPRENANT UN ADAPTATEUR DE VOYAGE

(30) Priorität: 21.12.2018 EP 18215236
(43) Veröffentlichungstag der Anmeldung: 27.10.2021
(73) Patentinhaber: WorldConnect AG, 9443 Widnau (CH)
(72) Erfinder: FREI, Christian, 9463 Oberriet (CH); JUD, Remo, 9108 Jakobsbad (CH); HINDEREGGER, Erich, 6911 Lochau (AT)
(74) Vertreter: PPR AG
(86) Internationale Anmeldenummer: PCT/IB2019/061172
(87) Internationale Veröffentlichungsnummer: WO 2020/128992

(56) Entgegenhaltungen:
- EP-A1- 3 467 964
- CA-A1- 2 961 248
- CN-A- 104 124 588
- DE-A1- 102012 106 538
- GB-A- 2 522 805
- TW-B- I 627 801
- TW-B- I 644 488
- US-A1- 2019 044 295
- US-B1- 8 708 722

## Beschreibung

Die Erfindung betrifft Reiseadapter sowie ein Set umfassend den Reiseadapter.

Elektrische Adapter, insbesondere sogenannte Reiseadapter sind an sich bekannt. Sie bestehen zumindest aus einem Stecker und zumindest aus einer Steckdose. Der Stecker weist eine Kontakteinrichtung auf, die an länderabhängige Normen (kurz: Normen) der Steckdose angepasst oder anpassbar ist. Die Steckdose weist zumindest zwei Kontaktöffnungen auf, die derart geformt und zueinander beabstandet sind, dass eine Kontakteinrichtung eines Netzsteckers z. B. elektrischen Geräts, beispielsweise die Kontakteinrichtung des Netzsteckertyps C (CEE 7/16), mit diesem verbindbar ist.

Die CN 104 124 588 A offenbart einen Reiseadapter mit einem Gehäuse, das zweiteilig aufgebaut ist. Das Gehäuse weist einen unteren Gehäuseteil mit mehreren Steckern und einen oberen Gehäuseteil auf. Der obere Gehäuseteil ist drehbar und weist Steckeröffnungen für einen externen Stecker auf. Das obere Gehäuseteil ist in unterschiedliche Lagen verdrehbar. Je nach Lage des oberen Gehäuseteils besteht ein elektrischer Kontakt mit einem der Stecker einer unterschiedlichen Norm im unteren Gehäuseteil. Die ausgewählten Stecker können je nach Bedarf aus dem Gehäuse manuell ausgeklappt werden.

Nachteilig an dieser bekannten Lösung ist, dass der drehbare Gehäuseteil auf dem unteren Gehäuse aufgesetzt ist und somit die Baugrösse der Reiseadapter für den Benutzer unpraktisch ist. Weiters sind die beiden Gehäuseteile über einen umfänglich angeordneten Spalt voneinander getrennt, in welchem sich bei gebrauchsmässiger Verwendung, beispielsweise auf Reisen, Schmutz und/oder Fremdkörper anordnen. Damit besteht ein erhöhtes Risiko für eine Fehlbedienung durch den Benutzer.

Die DE 10 2012 106538 A1 offenbart einen Reiseadapter mit einem Gehäuse, wobei am Gehäuse mehrere Steckeröffnungen zum Anordnen von externen Steckern unterschiedlicher Normen angeordnet sind. Das Gehäuse weist mehrere Stecker mit unterschiedlichen Normen auf, wobei diese wahlweise aus dem Gehäuse führbar sind. Innerhalb des Gehäuses sind Gleitelemente angeordnet, welche ein Einführen von Fremdkörpern in die Steckeröffnung am Gehäuse verhindern.

Die CA 2 961 248 A1 offenbart einen Reiseadapter mit einem Gehäuse, wobei am Gehäuse mehrere Steckeröffnungen zum Anordnen von externen Steckern unterschiedlicher Normen angeordnet sind. Das Gehäuse weist mehrere Kontaktstifte, mit unterschiedlichen Normen auf. Innerhalb des Gehäuses ist ein Getriebe angeordnet, mit dem die Kontaktstifte aus dem Gehäuse schwenkbar sind. Auch die GB 2 522 805 A zeigt einen derartigen Reiseadapter.

Die US 8, 708, 722 B1 offenbart einen Reiseadapter, wobei am Gehäuse eine Schnittstelle zum anordnen von externen Steckerelementen unterschiedlicher Normen angeordnet ist.

Die EP 1 257 018 B1 offenbart einen elektrischen Steckadapter zum wahlweisen Anschluss eines Stecksystems als Stecker an unterschiedliche länderspezifische Stecksysteme. Der Steckadapter weist ein Gehäuse auf, an dessen Aussenumfang mehrere unterschiedliche vorstehende Stecksysteme angeordnet sind und weist einen Steckdosentopf als Steckdose auf, der in dem Gehäuse drehbar gelagert ist. Der Steckdosentopf weist elektrische Kontakte auf, die in jeweils den äusseren Stecksystemen zugeordneten Drehstellungen des Steckdosentopfes mit entsprechenden elektrischen Kontakten der jeweiligen Stecksysteme verbindbar sind, wobei eines der Stecksysteme einen im Gehäuse bewegbar gelagerten Schutzkontaktstift aufweist.

Die DE 199 02 642 A1 offenbart einen Mehrfachreisestecker mit einem Gehäuse, an dessen Seitenflanken Stecker gemäss verschiedener Ländernormen vorgesehen sind, und mit einer am Gehäuse bezüglich des Gehäuses drehbar angeordneten Buchse als Steckdose, die mit einem Kontaktpaar elektrisch und mechanisch verbunden ist. Das Kontaktpaar liegt in Abhängigkeit von der relativen Drehstellung zwischen Buchse und Gehäuse an jeweils einem von mehreren Kontaktflächenpaaren federnd an. Die Kontaktflächenpaare stehen mit den Kontaktstiften jeweils eines Steckers in Verbindung.

Nachteilig an diesen bekannten Lösungen ist, dass diese einen komplexen Aufbau aufweisen und dadurch einen unerfahrenen Benutzer einerseits bei der richtigen Verwendung des Reiseadapters verunsichern und andererseits den Benutzer nicht vor einer falschen Benutzung des Reiseadapters im jeweiligen Land schützen.

Es ist die Aufgabe der vorliegenden Erfindung, einen oder mehrere Nachteile des Standes der Technik zu beheben. Insbesondere soll ein Reiseadapter geschaffen werden, der in Ländern mit unterschiedlichen Normen verwendbar ist und dessen Handhabung für den Benutzer in den jeweiligen Ländern verbessert wird. Insbesondere soll ein Set umfassend den Reiseadapter geschaffen werden, dass in vielen Ländern einfach einsetzbar ist und dessen Handhabung verbessert wird.

Diese Aufgabe wird durch die in den unabhängigen Ansprüchen definierten Vorrichtungen gelöst. Vorteilhafte Weiterbildungen sind in den Figuren, der Beschreibung und insbesondere in den abhängigen Patentansprüchen dargelegt.

Ein erfindungsgemässer Reiseadapter umfasst ein Gehäuse, zumindest eine Steckdose einer ersten Norm und zumindest einen Stecker einer zweiten Norm. Die Steckdose der ersten Norm weist zumindest eine erste Kontaktbuchse und eine zweite Kontaktbuchse auf und der zumindest eine Stecker der zweiten Norm weist zumindest einen ersten Kontaktstift und einen zweiten Kontaktstift auf. Der Stecker ist an dem Gehäuse angeordnet und die Steckdose ist drehbar in dem Gehäuse gelagert. Die Steckdose weist ein Dosengehäuse auf, wobei in dem Dosengehäuse Kontaktelemente angeordnet sind, die jeweils mit der ersten Kontaktbuchse und der zweiten Kontaktbuchse der Steckdose verbunden sind. Die Kontaktelemente sind durch ein Verdrehen der Steckdose relativ zum Gehäuse, in eine dem jeweiligen Stecker entsprechende Betriebsposition, jeweils elektrisch mit dem ersten Kontaktstift oder dem zweiten Kontaktstift des jeweiligen Steckers verbindbar. Der zumindest eine Stecker oder der erste Kontaktstift und der zweite Kontaktstift sind schwenkbar am Gehäuse angeordnet, derart, dass der zumindest eine Stecker oder der erste Kontaktstift und der zweite Kontaktstift aus dem Gehäuse herausschwenkbar sind.

Der erfindungsgemässe Reiseadapter ist in Ländern mit unterschiedlichen Normen verwendbar, wobei dessen Handhabung für den Benutzer in den jeweiligen Ländern verbessert wird. Darüber hinaus weist dieser Reiseadapter eine kompakte und robuste Bauform auf. Dabei gibt es für den Stecker oder für den ersten Kontaktstift und den zweiten Kontaktstift nur eine einzige Betriebsposition.

Die Betriebsposition ist jene herausgeschwenkte Endposition, in welcher der Stecker oder der erste Kontaktstift und der zweite Kontaktstift in eine externe bzw. separate Steckdose gesteckt werden können. Im Gegensatz dazu ist eine Ruheposition jene hineingeschwenkte Endposition, in welcher sich der Stecker oder der erste Kontaktstift und der zweite Kontaktstift zumindest abschnittsweise eingeschwenkt im Gehäuse befinden.

Die Stecker oder der erste Kontaktstift und der zweite Kontaktstift sind derart angeordnet, dass diese aus der Ruheposition am Gehäuse herausschwenkbar sind. Dabei können die Stecker oder der erste Kontaktstift und der zweite Kontaktstift im Wesentlichen frei am Gehäuse angeordnet sein, sodass deren funktionelle Verwendung im Wesentlichen vergleichbar ist zur Anordnung des Steckers oder des ersten Kontaktstifts und des zweiten Kontaktstifts im Gehäuse. Die Anordnung im Gehäuse verhindert ein Verhaken des Steckers oder des ersten Kontaktstifts und des zweiten Kontaktstifts mit weiteren Gegenständen, beispielsweise mit Gegenständen, wie Gepäck, welches sich unmittelbar in der Umgebung des Reiseadapters befindet Bevorzugt sind die jeweiligen Kontaktelemente mit den jeweiligen Kontaktbuchsen einteilig ausgebildet. Damit kann verhindert werden, dass sich die Kontaktelemente von den Kontaktbuchsen im Gehäuse voneinander lösen können, wodurch sich die Funktionsbeständigkeit des Reiseadapters verbessern lässt.

Erfindungsgemäss sind der erste Kontaktstift und der zweite Kontaktstift miteinander gekoppelt, derart, dass sie gemeinsam aus dem Gehäuse herausschwenkbar sind. Der erste Kontaktstift und der zweite Kontaktstift können damit synchron von deren Ruheposition in deren Betriebsposition bewegt werden. Diese erreichen somit gleichzeitig deren Betriebsposition, sodass diese vom Benutzer einfach in eine externe bzw. separate Steckdose gesteckt werden können.

Vorzugsweise weist die Steckdose eine Kontaktzunge zur Herstellung einer Schutzleiterverbindung auf und der zumindest eine Stecker einen dritten Kontaktstift als Schutzleiterpin auf, wobei in dem Dosengehäuse ein drittes Kontaktelement angeordnet ist, das mit der Kontaktzunge verbunden ist und wobei der erste Kontaktstift und der zweite Kontaktstift und der dritte Kontaktstift miteinander gekoppelt sind, derart, dass sie gemeinsam aus dem Gehäuse herausschwenkbar sind. Damit ist der Reiseadapter auch in jenen Ländern einsetzbar, in denen ein Schutzleitersystem gefordert wird. Die Kontaktzunge ist mithilfe des dritten Kontaktelements mit dem dritten Kontaktstift verbindbar. Dabei ist das dritte Kontaktelement am Dosengehäuse angeordnet und somit drehbar in dem Gehäuse des Reiseadapters gelagert. Die Koppelung der Kontaktstifte ermöglicht eine synchrone Bewegung aller drei Kontaktstifte, sodass diese einfach in deren jeweilige Betriebsposition bewegt werden können.

Bevorzugt ist der dritte Kontaktstift linear bewegbar. Dabei kann der dritte Kontaktstift als Schutzleiterpin ausgebildet sein, welcher sich zwischen dem ersten Kontaktstift und dem zweiten Kontaktstift befinden kann. Der Schutzleiterpin kann dabei normal zur Verbindungsgerade, welche sich zwischen dem ersten Kontaktstift und dem zweiten Kontaktstift erstreckt, bewegbar sein. Beispielsweise weist ein Stecker mit einem linear bewegbaren Schutzleiterpin ein Langloch auf, in welchem sich der Schutzleiterpin linear bewegen kann. Eine lineare Bewegung ist in diesem Zusammenhang eine Bewegung entlang der Längsausstreckung des Langloches. Damit lassen sich mit einem und demselben Stecker die Schweizer Steckernorm, die italienische Steckernorm sowie die brasilianische Steckernorm abdecken.

Alternativ oder ergänzend zur Kontaktzunge weist die Steckdose eine dritte Kontaktbuchse zur Herstellung einer Schutzleiterverbindung auf. Wie zuvor beschrieben, kann auch die dritte Kontaktbuchse mithilfe des dritten Kontaktelements mit dem dritten Kontaktstift verbunden werden. Zusätzlich zu den zuvor genannten Vorteilen weist ein Reiseadapter mit drei Kontaktbuchsen einen einfachen Aufbau auf, der einen externen bzw. separaten Stecker nach dem Einstecken in die Steckdose stabil hält.

Bevorzugt sind der erste Kontaktstift und der zweite Kontaktstift in eine erste Schwenkrichtung herausschwenkbar und der dritte Kontaktstift in eine der ersten Schwenkrichtung gegenläufige zweiten Schwenkrichtung herausschwenkbar. Damit lassen sich die Kontaktstifte platzsparend in der Ruheposition im Gehäuse des Reiseadapters anordnen. Der dritte Kontaktstift ist als der Schutzleiterpin ausgebildet, sodass dieser gegenläufig zu den ersten und zu dem zweiten Kontaktstift schwenkbar ist.

Ergänzend zum zuvor Beschriebenen kann der dritte Kontaktstift sowohl linear bewegbar wie auch schwenkbar bewegbar sein. Damit ist der als Schutzleiterpin ausgebildete dritte Kontaktstift besonders flexibel einsetzbar.

Erfindungsgemäss ist zur Koppelung ein Getriebe vorgesehen. Ein Getriebe für die gemeinsam herausschwenkbaren Kontaktstifte bewirkt ein synchrones Bewegen dieser Kontaktstifte beim Herausschwenken in deren Betriebsposition. Insbesondere ist zur Koppelung der Kontaktstifte ein Zahnradgetriebe vorgesehen. Ein Zahnradgetriebe weist Verzahnungen auf, welche eine effiziente Kopplung der gemeinsam herausschwenkbaren Kontaktstifte ermöglicht, wobei das Zahnradgetriebe einen kompakten Aufbau aufweist. Die Kontaktstifte können mithilfe der Verzahnungen präzise von deren Ruhepositionen in deren Betriebspositionen und wieder zurückbewegt werden.

Alternativ oder ergänzend ist ein Koppelstangengetriebe als Koppelung der Kontaktstifte vorgesehen. Ein Koppelstangengetriebe ermöglicht eine besonders zuverlässige Kopplung der gemeinsam zu bewegenden Kontaktstifte. Damit werden die Kontaktstifte mechanisch kaum beansprucht, wodurch die Lebensdauer des Reiseadapters verlängert werden kann.

Insbesondere ist an dem Getriebe eine Getriebekerbe zum Aufnehmen von zumindest einem der Kontaktstifte vorgesehen. Damit ist ein verbesserter kompakter Aufbau des Reiseadapters möglich, da die Kontaktstifte in deren Ruheposition platzsparend im Gehäuse angeordnet sind. Beispielsweise ist der dritte Kontaktstift in seiner eingeschwenkten Ruheposition in der Getriebekerbe angeordnet.

Vorzugsweise weist der Reiseadapter einen Entriegelungsmechanismus auf, der ein Herausschwenken des jeweiligen Steckers oder des ersten Kontaktstiftes und des zweiten Kontaktstiftes ermöglicht, wenn sich die Steckdose in der jeweiligen Betriebsposition befindet. Gleichzeitig kann der Entriegelungsmechanismus das Herausschwenken der übrigen Stecker oder ersten Kontaktstifte und zweiten Kontaktstifte verhindern, sodass diese zwingend in deren Ruheposition verbleiben. Damit kann der Benutzer nach der Auswahl der gewünschten Norm nur mehr den dafür passenden Stecker oder ersten Kontaktstift und zweiten Kontaktstift verwenden.

Bevorzugterweise ist der Entriegelungsmechanismus zumindest zweiteilig ausgebildet und weist eine Entriegelungskulisse und ein Eingriffselement auf. Die Entriegelungskulisse und das Eingriffselement wirken dabei derart zusammen, dass ein zuverlässiges Entriegeln möglich ist und ein Verklemmen der Stecker und/oder der Kontaktstifte verhindert werden kann. Vorteilhaft ist der Entriegelungsmechanismus zweiteilig ausgebildet, sodass dieser einen einfachen konstruktiven Aufbau aufweist.

Bevorzugt ist die Entriegelungskulisse am Dosengehäuse und das Eingriffselement ist am Stecker angeordnet. Die Anordnung der Entriegelungskulisse an dem Dosengehäuse ermöglicht eine stabile Betätigung des Entriegelungsmechanismus beim Drehen der Steckdose. Das Eingriffselement kann an dem Stecker oder an dem ersten Kontaktstift und/oder zweiten Kontaktstift, aber auch an der Kopplung bzw. am Getriebe, angeordnet sein, sodass das Eingriffselement nahe an dem Dosengehäuse angeordnet werden kann und somit ein zuverlässiges und stabiles Zusammenwirken der Entriegelungskulisse und des Eingriffselements möglich ist.

Vorzugsweise ist am Gehäuse zumindest ein weiterer Stecker mit einer weiteren Norm angeordnet, wobei der weitere Stecker zumindest einen weiteren ersten Kontaktstift und weiteren einen zweiten Kontaktstift aufweist. Die Kontaktelemente der Steckdose sind durch ein Verdrehen der Steckdose relativ zum Gehäuse, in eine dem jeweiligen Stecker entsprechende Betriebsposition, jeweils elektrisch mit dem weiteren ersten Kontaktstift oder dem weiteren zweiten Kontaktstift des weiteren Steckers verbindbar. Der weitere Stecker oder der weitere erste Kontaktstift und der weitere zweite Kontaktstift sind schwenkbar am Gehäuse angeordnet, derart, dass der weitere Stecker oder der weitere erste Kontaktstift und der weitere zweite Kontaktstift aus dem Gehäuse herausschwenkbar sind.

Mit dem Reiseadapter kann der Benutzer mit der Auswahl des gewünschten Landes am Reiseadapter, nur den dort geeigneten Stecker, oder nur den dort geeigneten ersten Kontaktstift und zweiten Kontaktstift, in die Betriebsposition bewegen. Dabei gibt es für den Stecker oder für den ersten Kontaktstift und den zweiten Kontaktstift nur eine einzige Betriebsposition. Somit kann eine zweifelsfreie und korrekte Verwendung des Reiseadapters im gewünschten Land gewährleistet werden. Der Benutzer wird mithilfe dieses Reiseadapters davor geschützt, verschiedene Stecker im jeweiligen Land auszuprobieren zu müssen. Damit wird einerseits die Handhabung verbessert und andererseits eine hohe Sicherheit in der Anwendung gewährleistet. Dabei können der weitere Stecker und der weitere erste Kontaktstift und weitere zweite Kontaktstift auf einem Getriebe, wie zuvor beschrieben, angeordnet sein.

Bevorzugterweise ist am zumindest einen der Stecker oder am ersten Kontaktstift und am zweiten Kontaktstift eine Kontaktspange oder eine Kontaktverlängerung angeordnet. Eine Kontaktspange kann als ein elastisch federndes Blech ausgebildet sein, das somit reproduzierbar an die Kontaktelemente in der Steckdose angeordnet werden kann und eine verlässliche elektrische Kontaktierung ermöglicht. Die Kontaktverlängerungen sind einfach aufgebaut und lassen sich einfach mit den Kontaktelementen der Steckdose verbinden, wobei eine verlässliche elektrische Kontaktierung bereitgestellt wird.

Vorzugsweise weist der Reiseadapter eine Aufnahme für eine Überstromsicherung auf. Reiseadapter werden in unterschiedlichen Ländern mit unterschiedlichen Energienetzen eingesetzt. Eine Überstromsicherung ist dabei für das sichere Verwenden des Reiseadapters von Vorteil und kann hinsichtlich länderspezifischen Zertifizierungsbestimmungen notwendig sein. Sofern am Reiseadapter ein beschädigtes Gerät angeschlossen wird, verhindert die Überstromsicherung eine Beschädigung des Reiseadapters, da dabei die Überstromsicherung auslöst. Die Aufnahme gewährleistet ein einfaches Austauschen der Überstromsicherung.

Insbesondere ist die Aufnahme am Dosengehäuse angeordnet. Damit kann die Aufnahme und somit die darin angeordnete Überstromsicherung nahe an den Kontaktbuchsen angeordnet werden.

Bevorzugt ist die Aufnahme der Steckdose gegenüberliegend angeordnet. Damit kann die Baugrösse des Reiseadapters klein gehalten werden.

Insbesondere ist die Überstromsicherung eine Schmelzsicherung. Schmelzsicherungen können für unterschiedliche Überstromsicherungsklassen hergestellt werden und weisen eine kompakte Bauform sowie ein geringes Eigengewicht auf.

Vorteilhaft ist die Aufnahme in der aus dem Dosengehäuse herausgeführten Position nicht von dem Dosengehäuse separierbar. Damit kann die Aufnahme nicht verloren gehen. Gleichzeitig kann somit sichergestellt werden, dass die Kontaktbuchsen oder die Kontaktelemente im Dosengehäuse nicht berührt werden können.

Bevorzugterweise weist der Reiseadapter zum Verriegeln der Aufnahme eine Verriegelungsvorrichtung auf. Die Verriegelungsvorrichtung verhindert den Zugang zu der Überstromsicherung, wenn sich einer der Stecker oder Kontaktstifte in deren Betriebsposition befinden. Damit wird eine sichere Verwendung des Reiseadapters weiter verbessert.

Bevorzugt ist die Verriegelungsvorrichtung zumindest zweiteilig ausgebildet und weist einen Verriegelungsnocken sowie eine Verriegelungsnut auf. Die Verriegelungsnocken und die Verriegelungsnut greifen fest ineinander und verhindern ein Öffnen der Aufnahme.

Bevorzugt ist die Verriegelungsnut am Gehäuse angeordnet und der Verriegelungsnocken an der Aufnahme angeordnet. Dies ermöglicht ein stabiles Zusammenwirken dieser Elemente der Verriegelungsvorrichtung am Reiseadapter.

Insbesondere sind die Verriegelungsnut und der Verriegelungsnocken in einer Position des Dosengehäuses in Wirkverbindung bringbar, sodass die Aufnahme dem Dosengehäuse lösbar ist. Diese Position ist zu jeder Betriebsposition der Stecker oder Kontaktstifte unterschiedlich. Damit kann gewährleistet werden, dass die Überstromsicherung nur dann entnommen werden kann, wenn sich alle Stecker oder Kontaktstifte in deren Ruheposition befinden und somit der Reiseadapter nicht im elektrischen Kontakt mit einem externen Energienetz befindet.

Vorzugsweise weist der Reiseadapter eine Schnittstelle auf, die es ermöglicht, ein Zusatzmodul am Reiseadapter anzuordnen und dieses Zusatzmodul elektrisch mit der Steckdose zu verbinden. Damit ist zusätzlich ein elektrisches Gerät mit dem Reiseadapter verbindbar, sodass die Einsatzbandbreite des hier vorliegend beschriebenen Reiseadapters weiter verbessert wird.

Vorteilhaft weist die Schnittstelle einen elektrischen Kontakt auf, der mit einem elektrischen Kontakt an dem Zusatzmodul zusammenwirkt, sodass das Zusatzmodul mit elektrischer Energie versorgt werden kann.

Insbesondere (nicht abschliessend) ist das Zusatzmodul aus der Gruppe eines USB-Ladegerät-Moduls, mobiles Akkumulator-Modul, Bluetooth^{®}-Moduls, WiFi-Moduls , Drahtloses Ladegerät-Modul, IoT (Internet of Things)-Modul, Nachtlicht-Modul, Aufnahmefach-Modul für ein Kabel, Smartphone-Halterungs-Modul, Smart-Meter-Modul (insbesondere mit einer Spannung-, Strom- und Leistungsanzeige), Key-Finder-Modul, Rauchmelder-Modul, Mückenschreck-Modul oder Raum-Duft-Modul. Beispielsweise kann an das USB-Ladegerät-Modul ein elektrisches Gerät, wie ein Smartphone, Tablet oder ein Musikwiedergabegerät angeschlossen werden, sodass der darin angeordnete Akkumulator geladen werden kann.

Bevorzugterweise weist der Reiseadapter zumindest eine Griffmulde zum Verdrehen der Steckdose auf. Die zumindest eine Griffmulde erleichtert dem Benutzer des Reiseadapters das Hantieren des Reiseadapters. Dabei kann der Benutzer den Reiseadapter mit einer Hand festhalten und die Steckdose des Reiseadapters mit der anderen Hand in die gewünschte Position verdrehen.

Bevorzugt ist diese Griffmulde am Dosengehäuse angeordnet. Damit wird die Haptik für den Benutzer des Reiseadapters verbessert und somit das Verdrehen der Steckdose vereinfacht.

Insbesondere ist diese Griffmulde an der Schnittstelle angeordnet. Somit sind die Griffmulde und die Schnittstelle am gleichen Bauteil des Gehäuses angeordnet, wodurch die Griffmulde und der Schnittstelle in einem Arbeitsschritt hergestellt werden können. Gegebenenfalls kann die Steckdose mithilfe eines an der Schnittstelle angeordneten Zusatzmoduls verdreht werden.

Bevorzugt weist der Reiseadapter zwei Griffmulden zum Verdrehen der Steckdose auf. Dabei kann der Benutzer beispielsweise mit je einem Finger in eine der Griffmulden eingreifen und die Steckdose verdrehen. Die zwei Griffmulden ermöglichen einen sicheren Halt beim Verdrehen der Steckdose. Die zwei Griffmulden sind vorteilhaft an einander gegenüberliegenden Positionen angeordnet, womit eine einfache Handhabung ermöglicht ist.

Bevorzugterweise ist die Steckdose im Dosengehäuse mit Steckern der brasilianischen, italienischen und Schweizer Norm kompatibel. Dabei kann die Steckdose im Dosengehäuse auch mit Steckern Typ J, Typ L oder Typ N kompatibel sein, wodurch die Flexibilität des Reiseadapters erhöht wird.

Vorzugsweise ist am Reiseadapter zum Herausschwenken des Steckers zumindest eine Betätigungsmulde vorgesehen. Nachdem der Benutzer des Reiseadapters jenen Stecker der gewünschten Norm ausgewählt hat und die Steckdose in die dafür vorgesehene Position gedreht hat, kann der Benutzer in die Betätigungsmulde eingreifen und den ausgewählten Stecker einfach und weitgehend widerstandslos aus dem Gehäuse herausschwenken.

Alternativ oder ergänzend ist am Reiseadapter zum Herausschwenken der ersten Kontaktstifte und der zweiten Kontaktstifte zumindest eine Betätigungsmulde vorgesehen. Wie zuvor beschrieben, kann der Benutzer die Betätigungsmulde verwenden, um den ersten Kontaktstift und den zweiten Kontaktstift einfach aus dem Gehäuse herauszuschwenken, wodurch die Handhabung für den Benutzer verbessert wird. Weiters kann mithilfe der Betätigungsmulde sichergestellt werden, dass alle Kontaktstifte aus dem Gehäuse herausgeschwenkt werden können.

Bevorzugterweise ist am Stecker ein Einrastnocken zum Zusammenwirken mit dem Gehäuse angeordnet, derart, dass der Stecker in einer Ruheposition im Gehäuse und in einer herausgeschwenkten Betriebsposition arretierbar ist. Damit wird der Stecker daran gehindert, entweder die Ruheposition oder die herausgeschwenkte Betriebsposition ungewollt zu verlassen, wodurch die Betriebssicherheit des Reiseadapters verbessert wird.

Alternativ oder ergänzend ist an den ersten Kontaktstiften und den zweiten Kontaktstiften ein Einrastnocken zum Zusammenwirken mit dem Gehäuse angeordnet, derart, dass der erste Kontaktstift und der zweite Kontaktstift in einer Ruheposition im Gehäuse und in einer herausgeschwenkten Betriebsposition arretierbar sind. Damit werden die Kontaktstifte daran gehindert, entweder die Ruheposition oder die herausgeschwenkte Betriebsposition ungewollt zu verlassen, wodurch die Betriebssicherheit des Reiseadapters verbessert wird.

Vorzugsweise ist am Gehäuse zumindest ein Verbreiterungselement angeordnet. Das zumindest eine Verbreiterungselement ermöglicht ein stabiles Anliegen des Dosengehäuses an einer externen Steckdose, wenn der Reiseadapter mit einem Stecker oder einem ersten Kontaktstift und einem zweiten Kontaktstift in der externen Steckdose angeordnet ist.

Vorzugsweise weist das Gehäuse des Steckers gemäss der britischen Norm ein zumindest ein Verbreiterungselement auf. Das Verbreiterungselement ermöglicht eine platzsparende Anordnung der verhältnismässig breiten Kontaktstifte aus der britischen Norm im Gehäuse des Reiseadapters.

Darüber hinaus kann eine Norm für Reiseadapter, beispielsweise die britische Norm, eine minimale Grundfläche für jene Gehäuseseite des Reiseadapters vorgeben, an denen der Stecker oder die Kontaktstifte angeordnet sind. Weiters kann diese Norm oder eine weitere Norm verlangen, dass die herausgeschwenkten Kontaktstifte einen vorgegebenen Abstand zu zumindest einem Randbereich der Gehäuseseite aufweisen. Um die für diese Norm vorgegebene Grundfläche bzw. den dafür vorgegebenen Abstand zu zumindest einem Randbereich zu erfüllen, weist der hier vorliegend beschriebene Reiseadapter vorteilhaft zumindest ein Verbreiterungselement auf.

Insbesondere ist das zumindest eine Verbreiterungselement mittels einer Kulissenführung durch das Herausschwenken des Steckers in eine Aktivierungsposition bewegbar. Die Kulissenführung ermöglicht ein stabiles Bewegen des zumindest einen Verbreiterungselements in dessen Aktivierungsposition, wodurch ein mehrmaliges Bewegen des zumindest einen Verbreiterungselements verschleissfrei ausgeführt werden kann.

Alternativ oder ergänzend ist das zumindest eine Verbreiterungselement mittels einer Kulissenführung durch das Herausschwenken des ersten Kontaktstiftes und des zweiten Kontaktstiftes in eine Aktivierungsposition bewegbar. Damit wird ein zusätzlicher Antriebsmechanismus für die Bewegung der Verbreiterungselemente gespart, womit der Reiseadapter leicht und kompakt gebaut werden kann.

In der Aktivierungsposition sind die Verbreiterungselemente soweit aus dem Gehäuse herausbewegt, dass die daraus resultierende Grundfläche an der Gehäuseseite den Anforderungen der relevanten Norm entspricht.

In der Inaktivposition hingegen sind die Verbreiterungselemente im Gehäuse angeordnet, damit der Reiseadapter möglichst kompakt bleibt. Damit kann die für den Benutzer des Reiseadapters vorteilhaften Eigenschaften, wie leichte, kleine und kompakte Bauform ausreichend erfüllt werden.

Insbesondere ist am Gehäuse zumindest ein weiteres Verbreiterungselement angeordnet, das mittels einer Kulissenführung durch das Herausschwenken des ersten Kontaktstiftes und des zweiten Kontaktstiftes in eine Aktivierungsposition bewegbar ist. Das zumindest eine weitere Verbreiterungselement ermöglicht ein noch stabileres Anliegen des Dosengehäuses an einer externen Steckdose.

Ein weiterer nicht beanspruchter Reiseadapter umfasst ein Gehäuse, zumindest eine Steckdose einer ersten Norm und zumindest einen Stecker einer zweiten Norm, wobei die Steckdose der ersten Norm zumindest eine erste Kontaktbuchse und eine zweite Kontaktbuchse aufweist und der Stecker der zweiten Norm zumindest einen ersten Kontaktstift und einen zweiten Kontaktstift aufweist. Der erste Kontaktstift ist mit der ersten Kontaktbuchse elektrisch verbunden und der zweite Kontaktstift ist mit der zweiten Kontaktbuchse elektrisch verbunden. Der erste Kontaktstift und der zweite Kontaktstift sind bewegbar am Gehäuse angeordnet. Am Gehäuse ist zumindest ein Verbreiterungselement angeordnet, wobei dieses in einer Aktivierungsposition bewegbar ist.

Das zumindest eine aktivierte Verbreiterungselement ermöglicht eine normkonforme Grundfläche und ein stabiles Anliegen des Gehäuses des Reiseadapters an einer externen Steckdose (Netzsteckdose), wenn der erste Kontaktstift und der zweite Kontaktstift in den Kontaktbuchsen einer externen Steckdose angeordnet sind. Darüber hinaus ermöglicht das zumindest eine Verbreiterungselement einen kompakten Aufbau des Reiseadapters, wodurch die Grösse des Reiseadapters weiter verkleinert werden kann. Die Aktivierungsposition des zumindest einen Verbreiterungselements kann dann erreicht sein, wenn sich der erste Kontaktstift und der zweite Kontaktstift in deren Betriebsposition befinden. Im Gegensatz können sich die Verbreiterungselemente in einer Inaktivposition befinden, wenn sich der erste Kontaktstift und der zweite Kontaktstift in deren Ruheposition befinden. In der Inaktivposition sind die Verbreiterungselemente abschnittsweise im Gehäuse angeordnet und bilden mit den Gehäuseseiten eine platzsparende, kompakte Einheit. Beispielsweise können die Verbreiterungselemente von einem Benutzer, insbesondere per Hand, aus der Inaktivposition in deren Aktivierungsposition überführt werden, bzw. per Hand wieder zurück in die Inaktivposition überführt werden. Damit kann die für den Benutzer des Reiseadapters vorteilhaften Eigenschaften, wie leichte, kleine und kompakte Bauform ausreichend erfüllt werden. Die Betriebsposition des ersten Kontaktstifts und des zweiten Kontaktstifts ist jene herausbewegte Endposition, in welcher der erste Kontaktstift und der zweite Kontaktstift in eine externe bzw. separate Steckdose gesteckt werden können. Im Gegensatz dazu ist eine Ruheposition jene hineinbewegte Endposition, in welcher sich der erste Kontaktstift und der zweite Kontaktstift zumindest abschnittsweise im Gehäuse befinden.

Bevorzugt ist das zumindest eine Verbreiterungselement derart am Gehäuse angeordnet, dass dies durch das Herausbewegen des ersten Kontaktstiftes und des zweiten Kontaktstiftes in eine Aktivierungsposition bewegbar ist.

Alternativ dazu kann der Reiseadapter eine Auslösevorrichtung zum Aktivieren des zumindest einen Verbreiterungselements aufweisen. Dabei kann der Benutzer die Auslösevorrichtung, beispielsweise über einen Auslöseknopf, aktivieren, die das zumindest eine Verbreiterungselement freigibt, sodass dieses von dessen Inaktivposition in dessen Aktivierungsposition bewegt wird. Dabei kann die Auslösevorrichtung ein Getriebe aufweisen, welches im Gehäuse des Reiseadapters angeordnet sein kann und welches den Auslöseknopf mit den Kontaktstiften verbindet, sodass mithilfe des Getriebes die Kontaktstifte aus dem Gehäuse herausbewegt werden können. Der Auslöseknopf kann am Gehäuse des Reiseadapters angeordnet sein, sodass dieser dem Benutzer einfach zugänglich ist.

Bevorzugt weist der Stecker ein weiteres Verbreiterungselement auf, wobei dieses durch das Herausbewegen des ersten Kontaktstifts und des zweiten Kontaktstifts in eine Aktivierungsposition bewegbar ist.

In der Aktivierungsposition sind die Verbreiterungselemente soweit aus dem Gehäuse herausbewegt, dass die daraus resultierende Grundfläche an der Gehäuseseite den Anforderungen der relevanten Norm entspricht. In der Inaktivposition hingegen sind die Verbreiterungselemente im Gehäuse angeordnet, damit der Reiseadapter möglichst kompakt bleibt.

Insbesondere ist der Stecker gemäss der britischen Norm ausgebildet, wobei der erste Kontaktstift und der zweite Kontaktstift breiter ausgebildet sind und gemäss Norm vergleichsweise breit zueinander positioniert sind, als bei anderen Normen. Diese breiten Kontaktstifte und deren Abstand zueinander benötigen vergleichsweise mehr Platz in dem Gehäuse eines Reiseadapters. Bei Reiseadapter mit einem Stecker gemäss der britischen Norm sind die hier beschriebenen Verbreiterungselemente besonders geeignet, um den Reiseadapter besonders kompakt herzustellen.

Insbesondere sind das zumindest eine und das weitere Verbreiterungselement mittels jeweils einer Kulissenführung bewegbar. Die Kulissenführungen ermöglichen ein stabiles Bewegen dieser Verbreiterungselemente in dessen Aktivierungsposition, wodurch ein mehrmaliges Bewegen dieser Verbreiterungselemente verschleissfrei ausgeführt werden kann. Damit wird ein zusätzlicher Antriebsmechanismus für die Bewegung der Verbreiterungselemente gespart, womit der Reiseadapter leicht und kompakt gebaut werden kann.

Bevorzugt sind der erste Kontaktstift und der zweite Kontaktstift miteinander gekoppelt, derart, dass sie gemeinsam aus dem Gehäuse herausbewegbar sind. Der erste Kontaktstift und der zweite Kontaktstift können damit synchron von deren Ruheposition in deren Betriebsposition bewegt werden. Diese erreichen somit gleichzeitig deren Betriebsposition, sodass diese vom Benutzer einfach in eine externe bzw. separate Steckdose gesteckt werden können.

Vorteilhaft sind zumindest der erste Kontaktstift und der zweite Kontaktstift linear aus dem Gehäuse herausbewegbar. Die beiden Kontaktstifte können dabei mithilfe von Kontaktstiftführungen aus dem Gehäuse herausbewegt werden.

Vorteilhaft sind zumindest der erste Kontaktstift und der zweite Kontaktstift aus dem Gehäuse herausschwenkbar. Damit lassen sich diese Kontaktstifte besonders einfach aus dem Gehäuse herausbewegen und auch wieder hineinbewegen.

Bevorzugt sind der erste Kontaktstift und der zweite Kontaktstift miteinander gekoppelt, derart, dass sie gemeinsam aus dem Gehäuse herausbewegbar sind. Der erste Kontaktstift und der zweite Kontaktstift können damit synchron von deren Ruheposition in deren Betriebsposition bewegt werden. Diese erreichen somit gleichzeitig deren Betriebsposition, sodass diese vom Benutzer einfach in eine externe bzw. separate Steckdose gesteckt werden können.

Bevorzugt weist die Steckdose eine dritte Kontaktbuchse auf, die mit einem dritten Kontaktstift verbunden ist, der aus dem Gehäuse herausbewegbar ist und der ein Schutzleiterpin ist. Damit ist der Reiseadapter auch in jenen Ländern einsetzbar, in denen ein Schutzleitersystem gefordert wird.

Insbesondere sind der erste Kontaktstift und der zweite Kontaktstift und der dritte Kontaktstift miteinander gekoppelt, derart, dass sie gemeinsam aus dem Gehäuse herausbewegbar sind. Die Koppelung der Kontaktstifte ermöglicht eine synchrone Bewegung aller drei Kontaktstifte, sodass diese einfach in deren jeweilige Betriebsposition bewegt werden können.

Bevorzugt sind der erste Kontaktstift und der zweite Kontaktstift in eine erste Schwenkrichtung herausschwenkbar und der dritte Kontaktstift in eine der ersten Schwenkrichtung gegenläufige zweiten Schwenkrichtung herausschwenkbar. Damit lassen sich die Kontaktstifte platzsparend in der Ruheposition im Gehäuse des Reiseadapters anordnen. Der dritte Kontaktstift ist als der Schutzleiterpin ausgebildet, sodass dieser gegenläufig zu dem ersten und zu dem zweiten Kontaktstift schwenkbar ist.

Bevorzugt weist die dritte Kontaktbuchse ein Langloch auf. Damit lässt sich mit einer und derselben Steckdose die Schweizer Steckernorm, die Italienische Steckernorm sowie die Brasilianische Steckernorm erfüllen.

Bevorzugt weist der Reiseadapter eine Schnittstelle auf, die es ermöglicht, ein wie hier vorliegend beschriebenes Zusatzmodul am Reiseadapter anzuordnen und das an der Schnittstelle angeordnete Zusatzmodul elektrisch mit der Steckdose zu verbinden. Damit ist zusätzlich ein elektrisches Gerät mit dem Reiseadapter verbindbar, sodass die Einsatzbandbreite des hier vorliegend beschriebenen Reiseadapters weiter verbessert wird.

Vorteilhaft weist die Schnittstelle einen elektrischen Kontakt auf, der mit einem elektrischen Kontakt an dem Zusatzmodul zusammenwirkt, sodass das Zusatzmodul mit elektrischer Energie versorgt werden kann.

Ein Set gemäß Anspruch 15 wird ebenfalls offenbart. Der Steckadapter weist ein Steckadaptergehäuse auf, an welchem ein Stecker zum Zusammenwirken mit der Steckdose des Reiseadapters angeordnet ist sowie eine oder mehrere Steckdosen unterschiedlicher Norm. Der Steckadapter kann dabei ein im Wesentlichen scheibenförmiges Steckadaptergehäuse aufweisen, sodass das Set im zusammengefügten Zustand kompakt aufgebaut sein kann. Der Stecker des Steckadapters weist dabei eine erste Norm auf, sodass dieser vorteilhaft in die Steckdose des Reiseadapters gesteckt werden kann. Damit wird der Stecker des Steckadapters mit den Kontaktbuchsen der Steckdose elektrisch verbunden und somit ein mit der Steckdose des Steckadapters verbundenes elektrisches Gerät einer ersten Norm mit einer externen Steckdose einer zweiten Norm elektrisch verbindbar. Vorteilhaft umfasst die Steckdose des Steckadapters mehrere Normen, sodass Geräte mit Steckern unterschiedlichster Normen an diese Steckdose angeschlossen werden können. Damit wird die Flexibilität des Reiseadapters bzw. des Sets weiter verbessert.

Vorzugsweise umfasst das Set einen der wie hier vorliegend beschriebenen Reiseadapter sowie ein Zusatzmodul zum Zusammenwirken mit der Schnittstelle des Reiseadapters. Damit kann die Flexibilität des Sets, wie zuvor bereits beschrieben, weiter verbessert werden.

Weitere Vorteile, Merkmale und Einzelheiten der Erfindung ergeben sich aus der nachfolgenden Beschreibung, in der unter Bezugnahme auf die Figuren Ausführungsbeispiele der Erfindung beschrieben sind. Aufzählungen wie erste, zweite, dritte oder weitere dienen lediglich zur Identifikation der Bauteile.

Die Bezugszeichenliste ist wie auch der technische Inhalt der Patentansprüche und Figuren Bestandteil der Offenbarung. Die Figuren werden zusammenhängend und übergreifend beschrieben. Gleiche Bezugszeichen bedeuten gleiche Bauteile, Bezugszeichen mit unterschiedlichen Indizes geben funktionsgleiche oder ähnliche Bauteile an.

Es zeigen dabei:
- Fig. 1: einen erfindungsgemässen Reiseadapter in einer ersten perspektivischen Ansicht,
- Fig. 2: den Reiseadapter gemäss Fig.1 in einer Aufsicht,
- Fig. 3: den Reiseadapter gemäss Fig.1 in einer weiteren perspektivischen Ansicht,
- Fig. 4: eine detaillierte Ansicht des Reiseadapters gemäss Fig. 3,
- Fig. 5: die Steckdose des Reiseadapter gemäss Fig.1 ohne Gehäuse einer perspektivischen Ansicht,
- Fig. 6: die Steckdose gemäss Fig.5 in einer Seitenansicht,
- Fig. 7: die Steckdose gemäss Fig.5 in einer ersten Aufsicht,
- Fig. 8: die Steckdose gemäss Fig.5 in einer ersten Schnittansicht,
- Fig. 9: einen Stecker einer ersten Norm des Reiseadapters gemäss dem Ausschnitt A der Fig. 8 in einer perspektivischen Ansicht,
- Fig. 9a: einen Stecker einer ersten Norm in einer weiteren Ausführungsform gemäss der Fig. 9 in einer perspektivischen Ansicht,
- Fig. 9b: den Stecker gemäss der Fig. 9a in einer Aufsicht,
- Fig. 10: einen Stecker einer zweiten Norm des Reiseadapters gemäss Fig.1 in einer Ansicht,
- Fig. 11: einen dritten Stecker des Reiseadapters in einer perspektivischen Ansicht,
- Fig. 12: die Steckdose gemäss Fig.5 in einer weiteren Schnittansicht,
- Fig. 13: einen Stecker einer weiteren Norm gemäss dem Ausschnitt B der Fig. 12, in einer Aufsicht
- Fig. 14: einen weiteren erfindungsgemässen Reiseadapter in einer ersten perspektivischen Ansicht,
- Fig. 15: den Reiseadapter gemäss Fig. 12 in einer ersten Aufsicht,
- Fig. 16: den Reiseadapter gemäss Fig. 12 in einer weiteren perspektivischen Ansicht,
- Fig. 17: den Reiseadapter gemäss Fig. 12 in einer weiteren Aufsicht,
- Fig. 18: den Reiseadapter gemäss Fig. 12 in einer weiteren perspektivischen Ansicht,
- Fig. 19: den Reiseadapter gemäss Fig. 12 in einer weiteren perspektivischen Ansicht, und
- Fig. 20: ein erfindungsgemässes Set in einer perspektivischen Ansicht (Explosionsdarstellung).

Fig. 1 bis 4 zeigen einen erfindungsgemässen Reiseadapter 100 in unterschiedlichen Ansichten. Der Reiseadapter 100 umfasst ein Gehäuse 101 in dem eine Steckdose 10 angeordnet ist und in dem mehrere Stecker 20, 20', 20", 20‴ unterschiedlicher Normen angeordnet sind. Die Steckdose 10 ist ausgebildet, externe Stecker unterschiedlicher Normen aufzunehmen. Die Steckdose 10 weist ein Dosengehäuse 15 auf, in dem eine erste Kontaktbuchse 11, eine zweite Kontaktbuchse 12 und eine dritte Kontaktbuchse 13 angeordnet sind. Die Kontaktbuchsen 11, 12, 13 sind ausgebildet, Kontaktstifte von externen Steckern (Netzsteckern) unterschiedlicher Normen aufzunehmen und mit diesen zusammenzuwirken. In dem Dosengehäuse 15 sind weiters Kontaktzungen 14, 14' angeordnet, welche ebenfalls mit Kontakten eines externen Steckers zusammenwirken können und mit der Kontaktbuchse 13 elektrisch verbunden sind.

Die Steckdose 10 ist in die Drehrichtungen R drehbar im Gehäuse 101 gelagert und die Stecker 20, 20', 20", 20‴ sind an den jeweiligen Gehäuseseiten 105, 106, 107, 108 des Gehäuses 101, jeweils um 90° zueinander versetzt angeordnet sowie am Gehäuse 101 schwenkbar angeordnet. Durch das Verdrehen der Steckdose 10 relativ zum Gehäuse 101 zu der jeweiligen Gehäuseseite 105, 106, 107, 108, sind der jeweilige Stecker 20, 20', 20", 20‴ oder der erste Kontaktstift 21, der zweite Kontaktstift 22 sowie der dritte Kontaktstift 23 aus dem Gehäuse 101 herausschwenkbar. Dabei ist nur jener Stecker 20, 20', 20", 20‴ aus dem Gehäuse 101 heraus in dessen Betriebsposition schwenkbar, der vom Benutzer ausgewählt wurde. Die Auswahl des jeweiligen Steckers 20, 20', 20", 20‴ wird mithilfe der Auswahlmarkierung 19 visualisiert. An den Gehäuseseiten 105, 106, 107, 108 sind am Gehäuse 101 jeweils Betätigungsmulden 24 zum Herausschwenken der Stecker 20, 20', 20", 20‴ angeordnet. Die Betätigungsmulden 24 ermöglichen ein Eingreifen in das Gehäuse 101, sodass der jeweilig ausgewählte Stecker 20, 20', 20", 20‴ manuell aus dem Gehäuse herausschwenkbar ist. Die weiteren Stecker 20, 20', 20", 20‴ verbleiben in deren jeweiligen eingeschwenkten Ruheposition im Gehäuse 101 und werden zumindest teilweise von Verbreiterungselemente 25 abgedeckt. Die Verbreiterungselemente 25 sind mittels einer Kulissenführung 26 durch das Herausschwenken der Kontaktstifte 21, 22, 23 in eine Aktivierungsposition bewegbar. In der Aktivierungsposition können die Verbreiterungselemente 25 über die Gehäuseränder hinausragen, sodass an dieser Gehäuseseite 105 das Gehäuse 101 verbreitert ist.

An der der Steckdose 10 gegenüberliegenden Seite des Gehäuses 101 ist am Dosengehäuse 15 eine Aufnahme 60 angeordnet. Diese Aufnahme 60 nimmt eine Überstromsicherung 61 auf. Ist die Aufnahme 60 und die darin angeordnete Überstromsicherung 61 innerhalb des Dosengehäuses 15 angeordnet, so ist die Überstromsicherung 61 beispielsweise mit der ersten Kontaktbuchse 11 elektrisch verbunden. Die Aufnahme 60 weist eine Aufnahmeführung 62 auf, mit der die Aufnahme 60 und somit auch die Überstromsicherung 61 in das Dosengehäuse 15 hineinführbar ist. Die Aufnahme 60 ist in der herausgeführten Position mit dem Dosengehäuse 15 verbunden.

Der Reiseadapter 100 weist zum Verriegeln der Aufnahme 60 eine Verriegelungsvorrichtung 70 auf. Die Verriegelungsvorrichtung 70 verhindert den Zugang zu der Überstromsicherung 61, wenn sich einer der Stecker 20, 20', 20", 20‴ in dessen Betriebsposition befindet. Die Verriegelungsvorrichtung 70 kann nur dann entriegelt werden, wenn die Steckdose 10 entlang den Drehrichtungen R bis zur Verriegelungsmarkierung 63 gedreht wird und sich die Stecker 20, 20', 20", 20‴ in deren Ruheposition befinden. Die Verriegelungsvorrichtung ist zweiteilig ausgebildet und weist einen Verriegelungsnocken 71 sowie eine Verriegelungsnut 72 auf, wobei die die Verriegelungsnut 72 am Dosengehäuse 15 angeordnet ist und der Verriegelungsnocken 71 an der Aufnahme angeordnet ist.

Der Reiseadapter 100 weist am Dosengehäuse 15 zwei Griffmulden 102 auf, welche zum Verdrehen der Steckdose 10 in die Drehrichtungen R dienen, sodass diese in eine Position relativ zum Gehäuse 101 gedreht werden kann, in welcher die Aufnahme 60 aus dem Dosengehäuse 15 herausgeführt werden kann. Diese Position entspricht der Verriegelungsposition 64 am Dosengehäuse 15.

Der Reiseadapter 100 weist an der der Steckdose 10 gegenüberliegenden Seite eine Schnittstelle 80 auf, die es ermöglicht, ein Zusatzmodul am Reiseadapter 100 anzuordnen und das an der Schnittstelle 80 angeordnete Zusatzmodul elektrisch mit der Steckdose 10 zu verbinden.

Fig. 5 bis 7 zeigen die Steckdose 10 des zuvor beschriebenen Reiseadapters 100 mit den daran angeordneten Steckern 20, 20', 20", 20"', wobei das Gehäuse 101 in diesen Figuren ausgeblendet ist. Die Stecker 20, 20', 20", 20‴ sind gemäss der britischen Norm (Stecker 20), der amerikanischen Norm (Stecker 20'), der Schweizer Norm (Stecker 20") und der australischen Norm (Stecker 20‴) ausgebildet. Stecker anderer Normen können ebenfalls an einem hier beschriebenen Reiseadapter 100 angeordnet werden. Die Stecker 20, 20', 20", 20‴ weisen jeweils einen ersten Kontaktstift 21, 21', 21", 21‴ und einen zweiten Kontaktstift 22, 22', 22", 22‴ auf. Die dargestellten Stecker 20, 20', 20", 20‴ benötigen gemäss ihrer Norm einen Schutzleiterpin, der jeweils als dritter Kontaktstift 23, 23', 23", 23‴ dargestellt ist. In dem Dosengehäuse 15 sind Kontaktelemente 16, 17, 18 angeordnet, die jeweils mit der ersten Kontaktbuchse 11, der zweiten Kontaktbuchse 12 und der dritten Kontaktbuches 13 und/oder mit den Kontaktzungen 14, 14' der Steckdose 10 elektrisch verbunden sind. Dabei bilden der dritte Kontaktstift 23, 23', 23", 23‴ mit den Kontaktzungen 14, 14' der Steckdose 10 und/oder mit der dritten Kontaktbuchse 13 sowie mit dem Kontaktelement 18 eine Schutzleiterverbindung. Die Kontaktelemente 16, 17, 18 in dem Dosengehäuse 15 sind durch das Verdrehen der Steckdose 10 relativ zum Gehäuse 101 jeweils elektrisch mit dem jeweiligen Stecker 20, 20', 20", 20‴ verbindbar. Dafür werden die Kontaktelemente 16, 17, 18 mit dem jeweiligen ersten Kontaktstift 21, 21', 21", 21‴, mit dem jeweiligen zweiten Kontaktstift 22, 22', 22", 22‴ und mit jeweiligen dem dritter Kontaktstift 23, 23', 23", 23‴ in Kontakt gebracht und somit elektrisch verbunden.

Stecker gemäss einer Norm ohne Schutzleiterpin, weisen keinen dritten Kontaktstift 23, 23', 23", 23‴ auf. Dabei wird jenes Kontaktelement 18, welches mit der Kontaktbuchse 13 oder den Kontaktzungen 14, 14' elektrisch verbunden ist, elektrisch von einem Stecker ohne dritten Kontaktstift 23, 23', 23", 23‴ isoliert, indem es vom Gehäuse oder von einer Steckerverkleidung abgedeckt wird (nicht gezeigt).

Die Auswahlmarkierung 19 am Dosengehäuse 15 (Fig. 2) ist im Bereich über den Kontaktelementen 16, 17, 18 angeordnet, sodass der Benutzer des Reiseadapters 100 sehen kann, mit welchen Stecker 20, 20', 20", 20‴ die Kontaktbuchsen 11, 12, 13, 14, 14' elektrisch verbunden sind. Der jeweils ausgewählte Stecker 20, 20', 20", 20‴ bzw. dessen Kontaktstifte 21, 22, 23; 21', 22', 23'; 21", 22", 23"; 21‴, 22‴, 23‴ werden vom Benutzer aus dem Gehäuse herausgeschwenkt. Dabei sind der erste Kontaktstift 21, 21', 21", 21‴, der zweite Kontaktstift 22, 22', 22", 22‴ und der dritte Kontaktstift 23, 23', 23", 23‴ miteinander gekoppelt, derart, dass sie gemeinsam aus dem Gehäuse herausschwenkbar sind. Zur Kopplung der Kontaktstifte 21, 22, 23; 21', 22', 23'; 21", 22", 23"; 21‴, 22"', 23‴ ist jeweils ein Getriebe vorgesehen. Die Kontaktstifte 21", 22", 23" sind nur gemeinsam mit dem Steckers 20" herausschwenkbar, wobei dafür eine Schwenkvorrichtung 28 am Stecker 20" angeordnet ist.

Wie in den Fig. 8 bis Fig. 10 gezeigt, werden zur Kopplung der Kontaktstifte 21, 22, 23; 21', 22', 23'; 21", 22", 23"; 21‴, 22‴, 23‴ Getriebe eingesetzt, welche am Dosengehäuse 15 angeordnet sind. Die Kontaktstifte 21, 22, 23; 21', 22', 23'; 21", 22", 23"; 21"', 22‴, 23‴ weisen Kontaktspangen 29 auf, welche jeweils mit den Kontaktelementen 16, 17, 18 am Dosengehäuse zusammenwirken, sofern sich einer der Stecker 20, 20', 20", 20‴ in dessen Betriebsposition befindet. Die Kontaktspangen 29 sind hier vorliegend als elastisch federnde Bleche ausgebildet, wodurch eine der möglichen Ausbildungsformen einer lösbaren elektrischen Verbindung dargestellt wird. Die Getriebe sind entweder als Zahnradgetriebe 30 oder als Koppelstangengetriebe 40 ausgebildet. Ein Getriebe ermöglicht durch die mechanische Kopplung ein gemeinsames Herausschwenken der jeweiligen Kontaktstifte 21, 22, 23; 21', 22', 23';21"', 22"', 23‴, sodass sich diese synchron in deren Betriebsposition und/oder Ruheposition bewegen können. Dabei sind am Getriebe des Steckers 20, 20', 20", 20‴ Einrastnocken 37, 47 zum Zusammenwirken mit dem Gehäuse 101 des Reiseadapters 100 angeordnet, derart, dass der Stecker 20, 20', 20", 20‴ in der Ruheposition im Gehäuse 101 und in einer herausgeschwenkten Betriebsposition arretierbar ist.

Ein Zahnradgetriebe 30, wie in der Fig. 9 gezeigt, verbindet die Kontaktstifte 21', 22', 23'. Das Zahnradgetriebe 30 weist Verzahnungen 31, 32 auf, welche ineinandergreifen und das gemeinsame Herausschwenken der Kontaktstifte 21', 22', 23' ermöglichen. Dabei drehen sich die Verzahnungen 31, 32 gegengleich. Am Getriebe ist eine Getriebekerbe 33 angeordnet, sodass der dritte Kontaktstift 23' in seiner eingeschwenkten Ruheposition in der Getriebekerbe 33 angeordnet ist und somit die Baugrösse des Reiseadapters minimiert werden kann.

Ein Koppelstangengetriebe 40, wie in der Fig. 10 gezeigt, verbindet die Kontaktstifte 21, 22, 23. Das Koppelstangengetriebe 40 weist eine Verbindungsstange 41 auf, welche das gemeinsame Herausschwenken der Kontaktstifte 21, 22, 23 ermöglicht. In der gezeigten Darstellung sind die Kontaktstifte 21 und 22 deckungsgleich, sodass nur der Kontaktstift 21 gezeigt werden kann.

Wie in den Fig. 9 und 10 gezeigt, sind der erste Kontaktstift 21, 21' und der zweite Kontaktstift 22, 22' in eine erste Schwenkrichtung herausschwenkbar und der dritte Kontaktstift 23; 23' in eine der ersten Schwenkrichtung gegenläufige zweiten Schwenkrichtung herausschwenkbar.

Die Fig. 9a und Fig. 9b zeigen eine weitere Ausführungsform des Stecker 20' gemäss Fig. 9. Dieser Stecker 20' weist Kontaktverlängerungen 29a auf, welche jeweils mit den Kontaktelementen 16, 17, 18 am Dosengehäuse 15 zusammenwirken, sofern sich der Stecker 20' in dessen Betriebsposition befindet. Die Kontaktverlängerungen 29a erstrecken sich, wie hier vorliegend dargelegt, durch das Zahnradgetriebe 30 und sind mit den Kontaktelementen 16, 17, 18 verbindbar und werden stabil gehalten. Dabei sind die Kontaktelemente am Dosengehäuse elastisch federnd, beispielsweise als Kontaktspangen, ausgebildet (nicht gezeigt).

Fig. 11 zeigt einen Stecker 20" gemäss der Schweizer Norm, der italienischen Norm sowie der brasilianischen Norm, wobei diese Normen auswählbar sind. Dafür ist der als Schutzleiterpin dritte Kontaktstift 23" linear bewegbar. Der Schutzleiterpin ist dabei in einem Langloch 36 zwischen dem ersten Kontaktstift 21" und dem zweiten Kontaktstift 22" linear bewegbar angeordnet. Nach dem Herausschwenken des Stecker 20" mit der Schenkvorrichtung 28 und nach dem Einrasten des Einrastnockens 27 am Gehäuse 101, kann der Benutzer den Schutzleiterpin entlang des Langlochs 36 in zumindest drei Positionen bewegen.

Fig. 12 und 13 zeigen den Reiseadapter 100 und einen Entriegelungsmechanismus 50, der das Herausschwenken jeweils einen der Stecker 20, 20', 20", 20‴ oder deren Kontaktstifte ermöglicht, wenn sich die Steckdose 10 bzw. die Auswahlmarkierung 19 in der jeweiligen Betriebsposition des ausgewählten Steckers 20' zeigt (siehe bspw. Fig. 5). Gleichzeitig verhindert der Entriegelungsmechanismus 50 das Herausschwenken der übrigen Stecker 20, 20", 20‴ oder deren Kontaktstifte, sodass diese zwingend in deren Ruheposition verbleiben.

Der Entriegelungsmechanismus 50 weist eine Entriegelungskulisse 51 und ein Eingriffselement 52 auf. Die Entriegelungskulisse 51 und das Eingriffselement 52 wirken dabei derart zusammen, dass ein zuverlässiges Entriegeln möglich. Dabei ist das Eingriffselement 52 am Getriebe 30 des Steckers 20' angeordnet und die Entriegelungskulisse 51 am Dosengehäuse 15 angeordnet.

Die Fig. 14 bis 19 zeigen einen weiteren erfindungsgemässen Reiseadapter 400 in unterschiedlichen Ansichten. Der Reiseadapter 400 umfasst ein Gehäuse 401 in dem eine Steckdose 410 mit einer ersten Norm angeordnet ist und in dem ein Stecker 420 mit einer zur ersten Norm unterschiedlichen Norm angeordnet ist. Die gezeigte Norm des Steckers 420 entspricht der britischen Norm. Die Steckdose 410 ist ausgebildet, externe Stecker unterschiedlicher Normen aufzunehmen. Dafür weist die Steckdose eine erste Kontaktbuchse 411, eine zweite Kontaktbuchse 412 und eine dritte Kontaktbuchse 413 sowie Kontaktzungen 414, 414' auf. Die dritte Kontaktbuchse 413 weist ein Langloch auf, sodass in der Steckdose 410 ein externer Stecker gemäss der Schweizer Steckernorm, der italienischen Steckernorm sowie der brasilianischen Steckernorm angeordnet werden kann, beispielsweise ein Stecker wie in der Fig. 11 gezeigt.

Der Stecker 420 ist an der der Steckdose 410 gegenüberliegenden Seite des Gehäuses 401 angeordnet. Der Stecker 420 weist einen ersten Kontaktstift 421 und einen zweiten Kontaktstift 422 auf, wobei der ersten Kontaktbuchse 412 mit der ersten Kontaktbuchse 411 elektrisch verbunden ist und der zweite Kontaktstift 422 mit der zweiten Kontaktbuchse 412 elektrisch verbunden ist. Weiters weist der Stecker 420 einen dritten Kontaktstift 423 auf, der ein Schutzleiterpin ist, und der mit der dritten Kontaktbuchse 413 oder mit den Kontaktzungen 414, 414' elektrisch verbunden ist.

Die Kontaktstifte 421, 422, 423 sind bewegbar am Gehäuse 401 angeordnet, sodass diese aus dem Gehäuse 401 herausschwenkbar sind. Deren aus dem Gehäuse 401 herausgeschwenkte Endposition wird als Betriebsposition bezeichnet (Fig. 18). In der Betriebsposition sind die Kontaktstifte 421, 422, 423 in die jeweiligen Kontaktbuchsen eines externen Steckers hineinführbar. Im Gegensatz dazu ist die Ruheposition jene hineingeschenkte Endposition, in welcher sich die Kontaktstifte 421, 422, 423 im Gehäuse 401 befinden (Fig. 16).

Die Kontaktstifte 421, 422, 423 sind, wie bereits in den Fig. 9 oder Fig. 10 beschrieben miteinander gekoppelt, derart, dass sie gemeinsam aus dem Gehäuse 401 herausbewegbar sind. Dafür weist der Reiseadapter 400 ein Getriebe auf und wobei die Kontaktstifte 21, 22 und der Kontaktstift 23 unterschiedliche Schwenkrichtungen aufweisen.

Am Gehäuse 401 sind Verbreiterungselemente 425 angeordnet, die durch das Herausbewegen des ersten Kontaktstiftes 421 und des zweiten Kontaktstiftes 422 in eine Aktivierungsposition bewegbar sind. Die Verbreiterungselemente 425 sind mittels jeweils einer Kulissenführung 426 bewegbar, wie bereits in der Fig 1 beschrieben.

In einer alternativen Ausführungsform dieses Reiseadapters (wie in Fig. 15 gezeigt) sind die Verbreiterungselemente optional mithilfe einer Auslösevorrichtung aktivierbar. Dabei kann der Benutzer die Auslösevorrichtung 418, beispielsweise über einen Auslöseknopf 419 (gestrichelter Kreis) aktivieren, welche die Verbreiterungselemente 425 freigibt, sodass dieses von deren Inaktivposition in deren Aktivierungsposition bewegt werden. Im Anschluss können die Kontaktstifte 421, 422, 423 aus dem Gehäuse 401 herausbewegt werden. Der Auslöseknopf 419 kann am Gehäuse 401 des Reiseadapters 400 angeordnet sein, sodass dieser dem Benutzer einfach zugänglich ist. Als Auslöseknopf 419 kann auch ein Auslöseschieber eingesetzt werden.

Der Reiseadapter 400 kann weitere Elemente des Reiseadapters 100 gemäss den Fig. 1 bis 13 aufweisen. Beispielsweise weist der Reiseadapter 400 eine Schnittstelle 480 auf, die es ermöglicht, ein wie hier vorliegend beschriebenes Zusatzmodul am Reiseadapter 400 anzuordnen und das an der Schnittstelle 480 angeordnete Zusatzmodul elektrisch mit der Steckdose 410 zu verbinden.

Fig. 20 zeigt ein erfindungsgemässes Set 500 umfassend einen wie hier vorliegend beschriebenen Reiseadapter 100 mit einem Zusatzmodul 90 sowie einen Steckadapter 200. Der Steckadapter 200 weist ein Steckadaptergehäuse 201 auf, an welchem ein Stecker 220 zum Zusammenwirken mit der Steckdose 10 des Reiseadapters 100 angeordnet ist sowie eine oder mehrere Steckdosen 210 unterschiedlicher Norm. Der Steckadapter 200 weist ein im Wesentlichen scheibenförmiges Steckadaptergehäuse 201, sodass das Set 500 im zusammengefügten Zustand kompakt aufgebaut sein kann. Der Stecker 220 des Steckadapters 200 weist dabei eine erste Norm auf und die Steckdose 10 des Reiseadapters 100 weist dabei zumindest dieselbe Norm auf, sodass der Stecker 220 in die Steckdose 10 des Reiseadapters 100 gesteckt und somit mit diesem elektrisch verbunden werden kann.

Die Steckdose 210 des Steckadapters 200 weist mehrere Normen auf, sodass Kontaktstifte von Stecker unterschiedlichster Normen an diese Steckdose 210 angeschlossen werden können. Dafür weist die Steckdose 210 mehrere Kontaktbuchsen 211 auf.

Der wie hier vorliegend beschriebene Reiseadapter 100; 400 weist eine Schnittstelle 80; 480 auf (siehe Fig. 3; Fig. 16). Das Zusatzmodul 90 weist Nocken 95 auf. Im zusammengefügten Zustand nimmt die Schnittstelle 80; 480 des Reiseadapters 100; 400 die Nocken 95 des Zusatzmoduls 90 auf, sodass dies mechanisch zusammenwirken. Dabei weist zumindest ein Nocken 95 einen elektrischen Kontakt 96 auf, der mit einem Kontakt in der Schnittstelle 80; 480 elektrisch verbindbar ist, sodass das Zusatzmodul 90 mit elektrischer Energie versorgt werden kann, wenn der Reiseadapter 100; 400 an einer externen Energieversorgung angeschlossen ist.

Dass Zusatzmodul 90 ist beispielsweise entweder ein USB-Ladegerät-Modul, mobiles Akkumulator-Modul, Bluetooth-Modul, WiFi-Modul , Drahtloses Ladegerät - Modul , IoT (Internet of Things)-Modul, Nachtlicht- Modul, Aufnahmefach-Modul für ein Kabel, Smartphone-Halterung-Modul, Smart-Meter-Modul (insbesondere mit einer Spannung-, Strom- und Leistungsanzeige), Key-Finder-Modul, Rauchmelder-Modul, Mückenschreck-Modul oder Raum-Duft-Modul. Beispielsweise kann an das USB-Ladegerät-Modul ein elektrisches Gerät, wie ein Smartphone, ein Tablet oder ein Musikwiedergabegerät, angeschlossen werden, sodass der darin angeordnete Akkumulator geladen werden kann.

Das zuvor beschriebene Set 500 kann anstatt dem Reiseadapter 100 auch den Reiseadapter 400, wie zuvor beschrieben und in den Fig. 14 bis Fig. 19 dargestellt, umfassen.

### Bezugszeichenliste

- 100: Reiseadapter
- 101: Gehäuse
- 102: Griffmulde
- 105: erste Gehäuseseite
- 106: zweite Gehäuseseite
- 107: dritte Gehäuseseite
- 108: vierte Gehäuseseite

- 10: Steckdose
- 11: Kontaktbuchse
- 12: Kontaktbuchse
- 13: Kontaktbuchse
- 14: Kontaktzunge
- 14': Kontaktzunge
- 15: Dosengehäuse
- 16: Kontaktelemente
- 17: Kontaktelemente
- 18: Kontaktelemente
- 19: Auswahlmarkierung
- 20: Stecker
- 20': Stecker
- 20": Stecker
- 20‴: Stecker
- 21: erster Kontaktstift
- 21': erster Kontaktstift
- 21": erster Kontaktstift
- 21‴: erster Kontaktstift
- 22: zweiter Kontaktstift
- 22': zweiter Kontaktstift
- 22": zweiter Kontaktstift
- 22‴: zweiter Kontaktstift
- 23: dritter Kontaktstift
- 23': dritter Kontaktstift
- 23": dritter Kontaktstift
- 23‴: dritter Kontaktstift
- 24: Betätigungsmulden
- 25: Verbreiterungselemente
- 26: Kulissenführung
- 27: Einrastnocken
- 28: Schenkvorrichtung
- 29: Kontaktspangen
- 29a: Kontaktverlängerung
- 30: Zahnradgetriebe
- 31: Verzahnung
- 32: Verzahnung
- 33: Getriebekerbe
- 36: Langloch
- 37: Einrastnocken
- 40: Koppelstangengetriebe
- 41: Verbindungsstange
- 47: Einrastnocke
- 50: Entriegelungsmechanismus
- 51: Entriegelungskulisse
- 52: Eingriffselement
- 60: Aufnahme
- 61: Überstromsicherung
- 62: Aufnahmeführung
- 63: Verriegelungsmarkierung
- 64: Verriegelungsposition
- 70: Verriegelungsvorrichtung
- 71: Verriegelungsnocken
- 72: Verriegelungsnut
- 80: Schnittstelle
- 90: Zusatzmodul
- 95: Nocken von 90
- 96: elektrischen Kontakt

- 200: Steckadapter
- 201: Steckadaptergehäuse
- 210: Steckdosen
- 211: Kontaktbuchsen
- 220: Stecker

- 400: Reiseadapter
- 401: Gehäuse
- 410: Steckdose
- 411: erste Kontaktbuchse
- 412: zweite Kontaktbuchse
- 413: dritte Kontaktbuchse
- 414: Kontaktzunge
- 414': Kontaktzunge
- 418: Auslösevorrichtung
- 419: Auslöseknopf
- 420: Stecker
- 421: ersten Kontaktstift
- 422: zweiten Kontaktstift
- 423: dritten Kontaktstift
- 425: Verbreiterungselemente
- 426: Kulissenführung
- 480: Schnittstelle
- 500: Set
- R: Drehrichtungen

## Patentansprüche

1. Reiseadapter (100) umfassend ein Gehäuse (101), zumindest eine Steckdose (10) einer ersten Norm und zumindest einen Stecker (20, 20', 20", 20"') einer zweiten Norm, wobei die Steckdose (10) der ersten Norm zumindest eine erste Kontaktbuchse (11) und eine zweite Kontaktbuchse (12) aufweist und der zumindest eine Stecker (20, 20', 20", 20‴) der zweiten Norm zumindest einen ersten Kontaktstift (21, 21', 21", 21‴) und einen zweiten Kontaktstift (22, 22', 22", 22‴) aufweist, wobei der zumindest eine Stecker (20, 20', 20", 20"') oder der erste Kontaktstift (21, 21', 21", 21"') und der zweite Kontaktstift (22, 22', 22", 22‴) schwenkbar am Gehäuse (101) angeordnet sind, derart, dass der zumindest eine Stecker (20, 20', 20", 20"') oder der erste Kontaktstift (21, 21', 21", 21"') und der zweite Kontaktstift (22, 22', 22", 22"') aus dem Gehäuse (101) herausschwenkbar sind, wobei der zumindest eine Stecker (20, 20', 20", 20"') an dem Gehäuse (101) angeordnet ist
**dadurch gekennzeichnet, dass**
die Steckdose (10) in dem Gehäuse (101) angeordnet ist und drehbar in dem Gehäuse (101) gelagert ist und ein Dosengehäuse (15) aufweist und wobei in dem Dosengehäuse (15) Kontaktelemente (16, 17) angeordnet sind, die jeweils mit der ersten Kontaktbuchse (11) und der zweiten Kontaktbuchse (12) der Steckdose (10) verbunden sind und die durch ein Verdrehen der Steckdose (10) relativ zum Gehäuse (101) in eine dem jeweiligen Stecker (20, 20', 20", 20"') entsprechende Betriebsposition jeweils elektrisch mit dem ersten Kontaktstift (21, 21', 21", 21"') und dem zweiten Kontaktstift (22, 22', 22", 22"') des jeweiligen Steckers (20, 20', 20", 20‴) verbindbar sind,
wobei der erste Kontaktstift (21, 21', 21", 21"') und der zweite Kontaktstift (22, 22', 22", 22‴) miteinander gekoppelt sind, derart, dass sie gemeinsam aus dem Gehäuse (101) herausschwenkbar sind,
und zur Koppelung ein Getriebe vorgesehen ist.

2. Reiseadapter (100) nach Anspruch 1, **dadurch gekennzeichnet, dass** die Steckdose (10) eine Kontaktzunge (14, 14') und/oder eine dritte Kontaktbuchse (13) zur Herstellung einer Schutzleiterverbindung aufweist und der zumindest eine Stecker (20, 20', 20", 20") einen dritten Kontaktstift (23, 23', 23", 23‴) als Schutzleiterpin aufweist und bevorzugt der dritte Kontaktstift (23, 23', 23", 23‴) linear bewegbar ist, wobei in dem Dosengehäuse (15) ein drittes Kontaktelement (18) angeordnet ist, das mit der Kontaktzunge (14, 14') und/oder der Kontaktbuchse (13) verbunden ist, wobei der erste Kontaktstift (21, 21', 21", 21"') und der zweite Kontaktstift (22, 22', 22", 22"') und der dritte Kontaktstift (23, 23', 23", 23‴) miteinander gekoppelt sind, derart, dass sie gemeinsam aus dem Gehäuse (101) herausschwenkbar sind, wobei bevorzugt der erste Kontaktstift (21, 21', 21", 21"') und der zweite Kontaktstift (22, 22', 22", 22‴) in eine erste Schwenkrichtung herausschwenkbar sind und der dritte Kontaktstift (23, 23', 23", 23"') in eine der ersten Schwenkrichtung gegenläufige zweite Schwenkrichtung herausschwenkbar ist.

3. Reiseadapter (100) nach Anspruch 2, **dadurch gekennzeichnet, dass** das Getriebe ein Zahnradgetriebe (30) und/oder ein Koppelstangengetriebe (40) ist.

4. Reiseadapter (100) nach einem der Ansprüche 2 bis 3, **dadurch gekennzeichnet, dass**, an dem Getriebe eine Getriebekerbe (33) zum Aufnehmen von zumindest einem der Kontaktstifte (21, 21', 21", 21"'; 22, 22', 22", 22"'; 23, 23', 23", 23‴) vorgesehen ist.

5. Reiseadapter (100) nach einem der Ansprüche 1 bis 4, **dadurch gekennzeichnet, dass** der Reiseadapter (100) einen Entriegelungsmechanismus (50) aufweist, der ein Herausschwenken des jeweiligen Steckers (20, 20', 20", 20") oder des ersten Kontaktstiftes (21, 21', 21", 21"') und des zweiten Kontaktstiftes (22, 22', 22", 22‴) ermöglicht, wenn sich die Steckdose (10) in der jeweiligen Betriebsposition befindet.

6. Reiseadapter (100) nach Anspruch 5, **dadurch gekennzeichnet, dass** der Entriegelungsmechanismus (50) zumindest zweiteilig ausgebildet ist und eine Entriegelungskulisse (51) und ein Eingriffselement (52) aufweist, wobei bevorzugt die Entriegelungskulisse (51) am Dosengehäuse (15) und das Eingriffselement (52) am Stecker (20, 20', 20", 20"') angeordnet ist.

7. Reiseadapter (100) nach einem der Ansprüche 1 bis 6, **dadurch gekennzeichnet, dass** am Gehäuse (101) zumindest ein weiterer Stecker (20, 20', 20", 20") mit einer weiteren Norm angeordnet ist, wobei der weitere Stecker (20, 20', 20", 20") zumindest einen weiteren ersten Kontaktstift (21, 21', 21", 21"') und einen weiteren zweiten Kontaktstift (22, 22', 22", 22‴) aufweist.

8. Reiseadapter (100) nach einem der Ansprüche 1 bis 7, **dadurch gekennzeichnet, dass** am zumindest einen der Stecker (20, 20', 20", 20") oder am ersten Kontaktstift (21, 21', 21", 21"') und am zweiten Kontaktstift (22, 22', 22", 22"') eine Kontaktspange (29) oder eine Kontaktverlängerung (29a) angeordnet ist.

9. Reiseadapter (100) nach einem der Ansprüche 1 bis 8, **dadurch gekennzeichnet, dass** der Reiseadapter (100) eine Aufnahme (60) für eine Überstromsicherung, insbesondere eine Schmelzsicherung (61) aufweist, wobei die Aufnahme (60) insbesondere am Dosengehäuse (15), bevorzugt der Steckdose (10) gegenüberliegend, angeordnet ist.

10. Reiseadapter (100) nach Anspruch 9, **dadurch gekennzeichnet, dass** der Reiseadapter (100) zum Verriegeln der Aufnahme (60) eine Verriegelungsvorrichtung (70) aufweist, die bevorzugt zumindest zweiteilig ausgebildet ist und einen Verriegelungsnocken (71) sowie eine Verriegelungsnut (72) aufweist, wobei die Verriegelungsnut (72) bevorzugt am Gehäuse (101) angeordnet ist und der Verriegelungsnocken (71) an der Aufnahme (60) angeordnet ist, wobei insbesondere die Verriegelungsnut (72) und der Verriegelungsnocken (71) in einer Verriegelungsposition (64) des Dosengehäuses (15) in Wirkverbindung bringbar sind, sodass die Aufnahme (60) dem Dosengehäuse (15) lösbar ist, die zu jeder Betriebsposition der Stecker (20, 20', 20", 20"') oder der Kontaktstifte (21, 21', 21", 21"'; 22, 22', 22", 22‴; 23, 23', 23", 23"') unterschiedlich ist.

11. Reiseadapter (100) nach einem der Ansprüche 1 bis 10, **dadurch gekennzeichnet, dass** der Reiseadapter (100) eine Schnittstelle (80) aufweist, die es ermöglicht, ein Zusatzmodul (90), insbesondere aus der Gruppe USB-Ladegeräte-Modul, mobiles Akkumulator-Modul, Bluetooth-Modul, WiFi-Modul, am Reiseadapter (100) anzuordnen und dieses Zusatzmodul (90) elektrisch mit der Steckdose (10) zu verbinden.

12. Reiseadapter (100) nach einem der Ansprüche 1 bis 11, **dadurch gekennzeichnet, dass** der Reiseadapter (100) zumindest eine, bevorzugt zwei, Griffmulde (102) zum Verdrehen der Steckdose (10) aufweist, wobei diese Griffmulden (102) bevorzugt an Dosengehäuse (15), insbesondere an der Schnittstelle (80) angeordnet ist.

13. Reiseadapter (100) nach einem der Ansprüche 1 bis 12, **dadurch gekennzeichnet, dass** am Stecker (20, 20', 20", 20‴) und/oder an den ersten Kontaktstiften (21, 21', 21", 21"') und den zweiten Kontaktstiften (22, 22', 22", 22"') ein Einrastnocken (27; 37; 47) zum Zusammenwirken mit dem Gehäuse (101) angeordnet ist, derart, dass der Stecker (20, 20', 20", 20"') und/oder der erste Kontaktstift (21, 21', 21", 21"') und der zweite Kontaktstift (22, 22', 22", 22"') in einer Ruheposition im Gehäuse (101) und in einer herausgeschwenkten Betriebsposition arretierbar ist.

14. Reiseadapter (100) nach einem der Ansprüche 1 bis 13, **dadurch gekennzeichnet, dass** am Gehäuse (101) zumindest ein Verbreiterungselement (25) angeordnet ist, wobei diese, insbesondere mittels einer Kulissenführung (26), durch das Herausschwenken des zumindest einen Steckers (20, 20', 20", 20‴) und/oder durch das Herausschwenken des ersten Kontaktstiftes (21, 21', 21", 21"') und des zweiten Kontaktstiftes (22, 22', 22", 22"') in eine Aktivierungsposition bewegbar sind.

15. Set (500) umfassend einen Reiseadapter (100; 400) nach einem der Ansprüche 1 bis 14 sowie einen Steckadapter (200), **dadurch gekennzeichnet, dass** der Steckadapter (200) ein Steckadaptergehäuse (201) aufweist, an welchem ein Stecker (220) zum Zusammenwirken mit der Steckdose (10; 410) des Reiseadapters (100; 400) angeordnet ist sowie eine oder mehrere Steckdosen (210) unterschiedlicher Norm aufweist und/oder das Set (500)ein Zusatzmodul (90) zum Zusammenwirken mit der Schnittstelle (80; 480) des Reiseadapters (100; 400) nach einem der Ansprüche 11 bis 14 umfasst.

## Claims

1. Travel adapter (100), comprising a housing (101), at least one socket (10) of a first standard and at least one plug (20, 20', 20", 20‴) of a second standard, wherein the socket (10) of the first standard has at least a first contact socket (11) and a second contact socket (12), and the at least one plug (20, 20', 20", 20‴) of the second standard has at least a first contact pin (21, 21', 21", 21‴) and a second contact pin (22, 22', 22", 22‴), wherein the at least one plug (20, 20', 20", 20‴) or the first contact pin (21, 21', 21", 21‴) and the second contact pin (22, 22', 22", 22‴) are arranged pivotably on the housing (101) in such manner that the at least one plug (20, 20', 20", 20‴) or the first contact pin (21, 21', 21", 21‴) and the second contact pin (22, 22', 22", 22‴) are pivotable out of the housing (101), wherein the at least one plug (20, 20', 20", 20‴) is mounted on the housing (101),
**characterized in that**
the socket (10) is arranged inside the housing (101) and is supported rotatably in the housing (101), and has a socket housing (15), and wherein contact elements (16, 17) are arranged inside the socket housing (15), and are each connected to the first contact socket (11) and to the second contact socket (12) of the socket (10), and are electrically connectable to the first contact pin (21, 21', 21", 21‴) and the second contact pin (22, 22', 22", 22‴) of the respective plug (20, 20', 20", 20‴) by rotation of the socket (10) relative to the housing (101) into an operating position corresponding to the respective plug (20, 20', 20", 20‴),
wherein the first contact pin (21, 21', 21", 21‴) and the second contact pin (22, 22', 22", 22‴) are coupled to each other in such manner that they are pivotable out of the housing (101) together,
and a gear mechanism is provided for the coupling.

2. Travel adapter (100) according to Claim 1, **characterized in that** the socket (10) has a contact tongue (14, 14') and/or a third contact socket (13) for establishing a protective conductor connection, and the at least one plug (20, 20' , 20", 20‴) has a third contact pin (23, 23', 23", 23‴) as the protective conductor pin, and preferably the third contact pin (23, 23', 23", 23‴) are movable linearly, wherein a third contact element (18) is arranged inside the socket housing (15), and is connected to the contact tongue (14, 14') and/or the contact socket (13), wherein the first contact pin (21, 21', 21", 21‴) and the second contact pin (22, 22', 22", 22‴) and the third contact pins (23, 23', 23", 23‴) are coupled to each other in such a way that they are pivotable out of the housing (101) together, wherein preferably the first contact pin (21, 21', 21", 21‴) and the second contact pin (22, 22', 22", 22‴) are pivotable out in a first pivoting direction, and the third contact pin (23, 23', 23‴, 23‴) are pivotable out in a second pivoting direction opposite to the first pivoting direction.

3. Travel adapter (100) according to Claim 2, **characterized in that** the gear mechanism is a toothed gear (30) and/or a connecting rod gear (40).

4. Travel adapter (100) according to one of Claims 2 to 3, **characterized in that** a gear notch (33) is provided on the gearing mechanism for receiving at least one of the contact pins (21, 21', 21", 21‴; 22, 22', 22", 22‴; 23, 23', 23", 23‴).

5. Travel adapter (100) according to any one of Claims 1 to 4, **characterized in that** the travel adapter (100) has an unlocking mechanism (50) which allows the respective plug (20, 20', 20", 20‴) or the first contact pin (21, 21', 21", 21‴) and the second contact pin (22, 22', 22", 22‴) to swivel out when the socket (10) is in the respective operating position.

6. Travel adapter (100) according to Claim 5, **characterized in that** the unlocking mechanism (50) is constructed in at least two parts and has an unlocking channel (51) and an engaging element (52), wherein preferably the unlocking channel (51) is arranged on the socket housing (15) and the engaging element (52) is arranged on the plug (20, 20', 20", 20‴).

7. Travel adapter (100) according to any one of Claims 1 to 6, **characterized in that** at least one further plug (20, 20', 20", 20‴) of a further standard is arranged on the housing (101), wherein the further plug (20, 20', 20", 20‴) has at least one further first contact pin (21, 21', 21", 21‴) and a further second contact pin (22, 22', 22", 22‴).

8. Travel adapter (100) according to any one of Claims 1 to 7, **characterized in that** a contact clip (29) or a contact extension (29a) is arranged on at least one of the plugs (20, 20', 20", 20‴) or on the first contact pin (21, 21', 21", 21‴) and on the second contact pin (22, 22', 22", 22‴).

9. Travel adapter (100) according to any one of Claims 1 to 8, **characterized in that** the travel adapter (100) has a receptacle (60) for an overcurrent protection device, in particular a safety fuse (61), wherein the receptacle (60) is arranged in particular on the socket housing (15), preferably opposite the socket (10).

10. Travel adapter (100) according to Claim 9, **characterized in that** the travel adapter (100) has a locking device (70) for locking the receptacle (60), which device is preferably constructed from at least two parts and has a locking cam (71) and a locking groove (72), wherein the locking groove (72) is preferably arranged on the housing (101), and the locking cam (71) is arranged on the receptacle (60), wherein in particular the locking groove (72) and the locking cam (71) can be brought into operative connection when the socket housing (15) is in a locking position (64) so that the receptacle (60) is detachable from the socket housing (15), which is different for each operating position of the plug (20, 20', 20", 20‴) or the contact pins (21, 21', 21", 21"'; 22, 22', 22", 22‴; 23, 23', 23", 23"').

11. Travel adapter (100) according to any one of Claims 1 to 10, **characterized in that** the travel adapter (100) has an interface (80) with which it is possible to arrange an additional module (90), in particular from the group USB charger module, mobile rechargeable battery module, Bluetooth module, WiFi module, on the travel adapter (100), and to connect said additional module (90) electrically to the socket (10).

12. Travel adapter (100) according to any one of Claims 1 to 11, **characterized in that** the travel adapter (100) has at least one, preferably two, recessed grips (102) for rotating the socket (10), wherein said recessed grip(s) (102) is/are preferably arranged on socket housing (15), in particular at the interface (80).

13. Travel adapter (100) according to any one of Claims 1 to 12, **characterized in that** a snap-in cam (27; 37; 47) is arranged on the plug (20, 20', 20", 20‴) and/or on the first contact pins (21, 21', 21", 21‴) and the second contact pins (22, 22', 22", 22‴) to cooperate with the housing (101) in such manner that the plug (20, 20', 20", 20‴) and/or the first contact pin (21, 21', 21", 21‴) and the second contact pin (22, 22', 22", 22‴) are lockable in a rest position in the housing (101) and in a pivoted-out, operating position.

14. Travel adapter (100) according to any one of Claims 1 to 13, **characterized in that** at least one widening element (25) is arranged on the housing (101), such elements being movable into an activation position, in particular by means of a sliding block guide (26), by pivoting out the at least one plug (20, 20', 20", 20‴) and/or by pivoting out the first contact pin (21, 21', 21", 21‴) and the second contact pin (22, 22', 22", 22‴).

15. Set (500) comprising a travel adapter (100; 400) according to any one of Claims 1 to 14 and a plug adapter (200), **characterized in that** the plug adapter (200) has a plug adapter housing (201) on which a plug (220) is arranged for cooperation with the socket (10; 410) of the travel adapter (100; 400), and one or more sockets (210) of different standards, and/or the set (500) comprises an additional module (90) for cooperating with the interface (80; 480) of the travel adapter (100; 400) according to any one of Claims 11 to 14.

## Revendications

1. Adaptateur de voyage (100), comprenant un boîtier (101), au moins une prise secteur (10) répondant à une première norme et au moins un connecteur (20, 20', 20", 20‴) répondant à une deuxième norme, la prise secteur (10) répondant à la première norme comportant au moins une première douille de contact (11) et une deuxième douille de contact (12) et l'au moins un connecteur (20, 20', 20", 20‴) répondant à la deuxième norme comportant au moins une première broche de contact (21, 21', 21", 21‴) et une deuxième broche de contact (22, 22', 22", 22‴), l'au moins un connecteur (20, 20', 20", 20‴) ou la première broche de contact (21, 21', 21", 21‴) et la deuxième broche de contact (22, 22', 22", 22‴) étant placés de manière à pouvoir pivoter sur le boîtier (101), de telle sorte que l'au moins un connecteur (20, 20', 20", 20‴) ou la première broche de contact (21, 21', 21", 21‴) et la deuxième broche de contact (22, 22', 22", 22‴) soient susceptibles de pivoter hors du boîtier (101), l'au moins un connecteur (20, 20', 20", 20‴) étant placé sur le boîtier (101),
**caractérisé en ce que**
la prise secteur (10) est placée dans le boîtier (101) et est logée de manière mobile en rotation dans le boîtier (101) et comporte un boîtier de prise (15) et dans le boîtier de prise (15) étant placés des éléments de contact (16, 17), dont chacun est connecté avec la première douille de contact (11) et la deuxième douille de contact (12) de la prise secteur (10) et qui par une rotation de la prise secteur (10) par rapport au boîtier (101) dans une position opérationnelle correspondant au connecteur (20, 20', 20", 20‴), sont susceptibles d'être connectés électriquement chacun avec la première broche de contact (21, 21', 21", 21‴) et la deuxième broche de contact (22, 22', 22", 22111) du connecteur (20, 20', 20", 20"') respectif,
la première broche de contact (21, 21', 21", 21‴) et la deuxième broche de contact (22, 22', 22", 22‴) étant accouplées l'une avec l'autre, de sorte à être susceptibles d'être pivotées conjointement hors du boîtier (101),
et une transmission étant prévue pour l'accouplement.

2. Adaptateur de voyage (100) selon la revendication 1, **caractérisé en ce que** la prise secteur (10) comporte une languette de contact (14, 14') et / ou une troisième douille de contact (13), destinée à établir une connexion de mise à la terre et l'au moins un connecteur (20, 20', 20", 20") comportant une troisième broche de contact (23, 23', 23", 23‴), faisant office de tige de terre et de préférence la troisième broche de contact (23, 23', 23", 23‴) étant déplaçable de manière linéaire, dans le boîtier de prise (15) étant placé un troisième élément de contact (18), qui est connecté avec la languette de contact (14, 14') et / ou la douille de contact (13), la première broche de contact (21, 21', 21", 21‴) et la deuxième broche de contact (22, 22', 22", 22‴) et la troisième broche de contact (23, 23', 23", 23‴) étant accouplées les unes avec les autres, de sorte à être susceptibles de pivoter conjointement hors du boîtier (101), de préférence la première broche de contact (21, 21', 21", 21‴) et la deuxième broche de contact (22, 22', 22", 22‴) étant susceptibles de pivoter vers l'extérieur dans une première direction de pivotement et la troisième broche de contact (23, 23', 23", 23‴) étant susceptible de pivoter vers l'extérieur dans une troisième direction de pivotement, à contresens de la première direction de pivotement.

3. Adaptateur de voyage (100) selon la revendication 2, **caractérisé en ce que** la transmission est une transmission par engrenage (30) et / ou une transmission par barre de couplage (40).

4. Adaptateur de voyage (100) selon l'une quelconque des revendications 2 à 3, **caractérisé en ce que** sur la transmission est prévue une encoche de transmission (33), destinée à recevoir au moins l'une des broches de contact (21, 21', 21", 21‴; 22, 22', 22", 22‴; 23, 23', 23", 23‴).

5. Adaptateur de voyage (100) selon l'une quelconque des revendications 1 à 4, **caractérisée en ce que** l'adaptateur de voyage (100) comporte un mécanisme de déverrouillage (50) qui permet un pivotement vers l'extérieur du connecteur (20, 20', 20", 20") respectif ou de la première broche de contact (21, 21', 21", 21‴) et de la deuxième broche de contact (22, 22', 22", 22‴) lorsque la prise secteur (10) se trouve dans la position opérationnelle respective.

6. Adaptateur de voyage (100) selon la revendication 5, **caractérisé en ce que** le mécanisme de déverrouillage (50) est conçu au moins en deux parties et comporte une coulisse de déverrouillage (51) et un élément d'engagement (52), de préférence la coulisse de déverrouillage (51) étant placée sur le boîtier de prise (15) et l'élément d'engagement (52) étant placé sur le connecteur (20, 20', 20", 20‴).

7. Adaptateur de voyage (100) selon l'une quelconque des revendications 1 à 6, **caractérisé en ce que** sur le boîtier (101) est placé au moins un connecteur (20, 20', 20", 20") supplémentaire, répondant à une autre norme, le connecteur (20, 20', 20", 20") supplémentaire comportant au moins une première broche de contact (21, 21', 21", 21‴) supplémentaire et une deuxième broche de contact (22, 22', 22", 22‴) supplémentaire.

8. Adaptateur de voyage (100) selon l'une quelconque des revendications 1 à 7, **caractérisé en ce que** sur au moins l'un des connecteurs (20, 20', 20", 20") ou sur la première broche de contact (21, 21', 21", 21‴) et sur la deuxième broche de contact (22, 22', 22", 22‴) est placée une barrette de contact (29) ou une rallonge de contact (29a).

9. Adaptateur de voyage (100) selon l'une quelconque des revendications 1 à 8, **caractérisé en ce que** l'adaptateur de voyage (100) comporte un logement (60) pour une protection contre les surintensités, notamment un fusible (61), le logement (60) étant placé notamment sur le boîtier de prise (15), de préférence au vis-à-vis de la prise secteur (10).

10. Adaptateur de voyage (100) selon la revendication 9, **caractérisé en ce que** l'adaptateur de voyage (100) comporte pour verrouiller le logement (60) un dispositif de verrouillage (70), qui de préférence est conçu au moins en deux parties et qui comporte une came de verrouillage (71), ainsi qu'une rainure de verrouillage (72), la rainure de verrouillage (72) étant placée de préférence sur le boîtier (101) et la came de verrouillage (71) étant placée sur le logement (60), dans une position de verrouillage (64) du boîtier de prise (15), notamment la rainure de verrouillage (72) et la came de verrouillage (71) étant susceptibles d'être amenées en une liaison active, de manière que le logement (60) soit désolidarisable du boîtier de prise (15), qui est différente pour chaque position opérationnelle du connecteur (20, 20', 20", 20‴) ou des broches de contact (21, 21', 21", 21‴; 22, 22', 22", 22‴; 23, 23', 23", 23‴).

11. Adaptateur de voyage (100) selon l'une quelconque des revendications 1 à 10, **caractérisé en ce que** l'adaptateur de voyage (100) comporte une interface (80) qui permet de placer un module additionnel (90), notamment du groupe module chargeur USB, module de batterie mobile, module Bluetooth, module Wifi sur l'adaptateur de voyage (100) et de connecter électriquement ledit module additionnel (90) avec la prise secteur (10).

12. Adaptateur de voyage (100) selon l'une quelconque des revendications 1 à 11, **caractérisé en ce que** l'adaptateur de voyage (100) comporte au moins un, de préférence deux creux de préhension (102) pour faire tourner la prise secteur (10), lesdits creux de préhension (102) étant placés de préférence sur le boîtier de prise (15), notamment sur l'interface (80).

13. Adaptateur de voyage (100) selon l'une quelconque des revendications 1 à 12, **caractérisé en ce que** sur le connecteur (20, 20', 20", 20‴) et / ou sur les premières broches de contact (21, 21', 21", 21‴) et les deuxièmes broches de contact (22, 22', 22", 22‴) est placée un came d'enclenchement (27 ; 37 ; 47), destinée à interagir avec le boîtier (101), de telle sorte que le connecteur (20, 20', 20", 20‴) et / ou la première broche de contact (21, 21', 21", 21‴) et la deuxième broche de contact (22, 22', 22", 22‴) soit susceptible d'être bloqué(e) dans une position de repos dans le boîtier (101) et dans une position opérationnelle pivotée vers l'extérieur.

14. Adaptateur de voyage (100) selon l'une quelconque des revendications 1 à 13, **caractérisé en ce que** sur le boîtier (101) est placé au moins élément élargisseur (25), celui-ci étant déplaçable dans une position d'activation, notamment au moyen d'un guidage par coulisse (26), par le pivotement vers l'extérieur de l'au moins un connecteur (20, 20', 20", 20‴) et / ou par le pivotement vers l'extérieur de la première broche de contact (21, 21', 21", 21‴) et de la deuxième broche de contact (22, 22', 22", 22‴).

15. Kit (500), comprenant un adaptateur de voyage (100 ; 400) selon l'une quelconque des revendications 1 à 14, ainsi qu'un adaptateur embrochable (200), **caractérisé en ce que** l'adaptateur embrochable (200) comporte un boîtier (201) d'adaptateur embrochable, sur lequel est placé un connecteur (220), destiné à interagir avec la prise secteur (10 ; 410) de l'adaptateur de voyage (100 ; 400), ainsi qu'une ou plusieurs prises secteur (210) répondant à différentes normes et / ou **en ce que** le kit (500) comprend un module additionnel (90), destiné à interagir avec l'interface (80; 480) de l'adaptateur de voyage (100; 400) selon l'une quelconque des revendications 11 à 14.
